# FASCICULE DE BREVET EUROPEEN

(11) **EP 3 323 400 B1**
(45) Date de publication et mention de la délivrance du brevet: **03.07.2019**
(21) Numéro de dépôt: 17290148.0
(22) Date de dépôt: 13.11.2017
(51) Int. Cl.: A61G 5/02, A61G 5/10

(54) **ENSEMBLE POUR TRANSLATION DE ROUES DE FAUTEUIL ROULANT POUR HANDICAPÉ MOTEUR**
KIT FÜR DIE ÜBERSETZUNG VON ROLLSTUHLRÄDERN FÜR BEHINDERTE
KIT FOR TRANSLATION OF WHEELS OF WHEELCHAIR FOR DISABLED PEOPLE

(30) Priorité: 17.11.2016 FR 1601635; 19.01.2017 FR 1700045
(43) Date de publication de la demande: 23.05.2018
(73) Titulaire: Bertrand, Claude, 83460 Taradeau (FR); Peillex, Pierre, 83550 Vidauban (FR); Bernasconi, Jean, 30250 Sommières (FR)
(72) Inventeur: Bertrand, Claude, 83460 Taradeau (FR); Peillex, Pierre, 83550 Vidauban (FR); Bernasconi, Jean, 30250 Sommières (FR)
(74) Mandataire: Bernasconi, Jean Raymond

(56) Documents cités:
- GB-A- 2 141 980
- JP-A- H10 243 966

## Description

La présente invention a trait à un ensemble sous forme de kit pour fauteuil roulant à entrainement manuel pour handicapé moteur, facilitant le transfert latéral de l'utilisateur vers et depuis le fauteuil.

Les fauteuils roulants à entrainement manuel présentent des roues arrière de grand diamètre, afin de permettre l'entrainement manuel par les mains courantes circulaires présentées par les roues. Ces roues forment un obstacle au transfert latéral du handicapé entre le siège du fauteuil et un autre siège adjacent.

On a déjà décrit des fauteuils roulants à entrainement manuel dont une ou les deux roues arrière, de grand diamètre, sont montées sur des pièces coulissant horizontalement sur le reste du châssis, ce qui permet de reculer les roues entre une position normale d'utilisation et une position reculée dégageant le coté latéral de l'assise pour faciliter le transfert du handicapé. De tels fauteuils sont décrits dans US 2010 /133779, US 2004/080137, DE 10 2008 013453 et JP 2011 104317. Ils présentent notamment un encombrement longitudinal, dépassant vers l'arrière. Par ailleurs, le déblocage dans les deux positions avancée et reculée est compliqué pour l'utilisateur, qui doit, en même temps, actionner les roues.

FR 2995209 et JP2009 178492 décrivent des fauteuils roulants dans lesquels l'actionnement et le déblocage des roues entre ces deux positions sont effectués par des mécanismes d'entrainement compliqués.

JP 10243966 décrit un tel fauteuil, dans lequel un poussoir peut être pressé vers le bas pour libérer un dispositif d'enclenchement, permettant ainsi un recul des roues vers l'arrière.

La demande FR 15/01566, non encore publiée, décrit un ensemble résolvant ces problèmes, pouvant se présenter sous forme d'un kit facilement montable sur la plupart des fauteuils roulant à entrainement manuel existants.

La présente invention se propose de perfectionner un tel ensemble.

L'invention a pour objet un ensemble ou kit pouvant être monté sur un fauteuil roulant à entrainement manuel pour handicapé moteur, possédant un cadre ou châssis, un siège, des roues ou roulettes antérieures et des roues arrière de grand diamètre à entrainement manuel, susceptibles d'être immobilisées par des freins de roue, ledit ensemble comprenant deux éléments télescopiques, à savoir un guide sensiblement horizontal et un coulisseau télescopique de roue présentant, vers son extrémité arrière, une partie sur laquelle peut être montée la roue arrière, et déplaçable le long du guide entre une position avancée normale de roulement et une position reculée, dépassant à l'arrière du guide, dans laquelle la roue arrière ne déborde plus sur le côté du siège, des dispositifs manuellement actionnables d'immobilisation du coulisseau dans ladite position avancée et dans ladite position reculée, lesdits dispositifs d'immobilisation comprenant un ou des cliquets présentés par l'un desdits éléments et une ou des dépressions ou trous, présentés par l'autre élément, le ou lesdits cliquets étant rappelés pour pouvoir s'encliqueter dans les trous de l'autre élément lorsque le coulisseau est en position avancée ou reculée tout en tout en pouvant être actionné manuellement par l'utilisateur pour se libérer du trou, un dispositif de maintien étant disposé au niveau de la dépression pour maintenir le cliquet en position libérée, et relâcher le cliquet lorsque le coulisseau s'éloigne du trou pour maintenir le cliquet en position libérée, et relâcher le cliquet lorsque le mouvement du coulisseau l'éloigne du trou concerné, et donc du dispositif de maintien, de sorte que le cliquet se retrouve repoussé, de préférence élastiquement, en direction de l'autre élément, et pénètre automatiquement dans la dépression rencontrée lors du mouvement du coulisseau.

Ainsi l'utilisateur, tel qu'un handicapé assis dans le fauteuil roulant, peut libérer le cliquet, par coulissement axial, de préférence en tirant le cliquet coulissant, ledit cliquet se trouvant alors maintenu en position libérée, tout en libérant la main de l'utilisateur, qui peut alors tourner manuellement la roue du fauteuil pour la déplacer entre les positions avancée et reculée.

De façon particulièrement préférée, le cliquet est disposé en position sensiblement verticale, sur le haut dudit ensemble télescopique, de sorte que l'utilisateur se contente de tirer le cliquet vers le haut, le cliquet présentant, par exemple une petite poignée ou un anneau pour le passage d'un doigt.

De façon particulièrement avantageuse la longueur dudit coulisseau allongé est telle qu'il peut, en position arrière ou reculée, sortir en porte-à-faux de l'extrémité arrière d'un guide qui ne dépasse pas, ou peu, l'extrémité arrière du fauteuil, le coulisseau restant maintenu dans le guide par sa partie antérieure.

De préférence un seul cliquet est porté par le coulisseau, le guide présentant les dépressions ou trous d'immobilisation en positions avancée et reculée, le cliquet glissant sur le guide entre les trous, le guide présentant, au niveau de chaque trou, ledit dispositif de maintien pouvant maintenir le cliquet en position libérée lorsque l'utilisateur a actionné le cliquet.

De façon particulièreent avantageuse, le dispositif de maintien est un dispositif magnétique.

Le dispositif magnétique peut comporter un aimant capable de maintenir le cliquet en position libérée, et contre lequel s'applique une partie ferromagnétique, lorsque le cliquet est manuellement libéré, la translation du coulisseau éloignant ensuite tangentiellement l'aimant, de sorte que le cliquet se retrouve alors repoussé, de préférence, élastiquement.

Ainsi le cliquet peut présenter une partie ferromagnétique, l'autre élément, de préférence le guide, portant un tel aimant contre lequel s'applique la partie ferromagnétique, lorsque le cliquet est manuellement libéré, la translation du coulisseau éloignant ensuite tangentiellement l'aimant de la pièce ferromagnétique, de sorte que le cliquet est libéré et se retrouve alors repoussé élastiquement. En variante le cliquet peut porter l'aimant, l'autre élément présentant la partie ferromagnétique.

Dans une forme de réalisation, le cliquet coulissant peut être maintenu en position libérée par un dispositif d'encliquetage mécanique autorisant le coulissement vers la position libérée, mais empêchant son retour, le mouvement de translation des éléments de l'ensemble télescopique éloignant le cliquet de son dispositif d'encliquetage, de sorte qu'il se trouve relâché.

Le rappel du cliquet vers sa position d'encliquetage peut être assuré élastiquement, par un ressort, mais dans le cas d'un cliquet vertical on peut éventuellement se dispenser d'un rappel élastique, le simple poids du cliquet assurant son coulissement vertical dès qu'il s'éloigne horizontalement du trou ou dépression d'immobilisation.

De préférence les dépressions ou trous sont pratiqués dans une plaque de glissement allongée porté par l'élément correspondant, par exemple le guide, le cliquet glissant sur la plaque lors du mouvement du coulisseau.

De préférence le dispositif d'immobilisation comporte un cliquet coulissant dans un corps de guidage fixé sur ledit élément, de préférence le coulisseau, et dont une extrémité peut pénétrer dans le trou d'immobilisation, l'autre extrémité comportant un bouton ou poignée de manoeuvre, le cliquet portant la pièce de maintien, de préférence une pièce ferromagnétique susceptible d'être immobilisée par un aimant porté par ledit corps lorsque le cliquet est tiré en position de désencliquetage en direction de l'aimant.

Optionnellement, les deux coulisseaux de roue d'un fauteuil peuvent être reliés entre eux par un élément transversal, de sorte que l'utilisateur puisse provoquer le roulement des roues et le déplacement simultané des coulisseaux entre les positions avancée et reculée.

Cet élément peut être un axe, de préférence non rotatif, reliant les deux coulisseaux de roue, et émergeant latéralement vers l'extérieur de chaque coulisseau pour former son axe ou pivot sur lequel la roue est montée.

Dans le cas d'un fauteuil roulant repliable, cet élément transversal peut comporter des articulations, permettant de le replier, en même temps que les deux roues arrières sont rapprochées l'une de l'autre lors du pliage du fauteuil.

De préférence, deux ensembles selon l'invention, dont l'un peut être monté du côté droit et l'autre du côté gauche du fauteuil, forment un kit.

D'autres avantages et caractéristiques de l'invention apparaîtront à la lecture de la description suivante, faite à titre d'exemple non limitatif, et se référant au dessin annexé, dans lequel :
les Figures 1 et 2 représentent des vues schématiques en perspective d'un ensemble guide-coulisseau avec cliquet de blocage, destiné à être monté sur un fauteuil roulant usuel, à grandes roues arrières entrainables par le handicapé, en position avancée normale, respectivement en position reculée.
les Figures 3 et 4 représentent des vues schématiques en coupe transversale de l'ensemble au niveau du cliquet, avec le dispositif de maintien magnétique, en positions encliquetée, respectivement libérée.
les Figures 5 et 6 représentent des vues schématiques en coupe transversale de l'ensemble au niveau du cliquet, en positions encliquetée, respectivement libérée dans le cas d'un dispositif de maintien par dispositif d'encliquetage

En se référant aux Figure 1 et 2, on voit un guide 1, formé d'un profil ou cornière métallique en L sur lequel sont montés, par vissage à travers des trous dans l'âme du profil, vers l'avant et vers l'arrière, deux moyens de fixation 2, 3. Ces moyens de fixation 2, 3 comportent deux mâchoires 4, 5 permettant de serrer, entre elles, par des vis, un élément tubulaire horizontal usuel d'un châssis de fauteuil roulant. La longueur du guide 1 peut être, par exemple de l'ordre de 30 à 50 cm.

Le long du guide 1 peut coulisser un coulisseau allongé 6 formé d'un profil en L, ayant, par exemple, une longueur de l'ordre de 30 à 50 cm. De préférence le coulisseau a sensiblement la même longueur que le guide et ne dépasse, pas à l'arrière de celui-ci, en position normale, comme on le voit sur la Figure 1.

Entre les deux âmes verticales des profils 1 et 6 est monté un ensemble de glissière télescopique 7 d'un type usuel dans le commerce pour faire coulisser des tiroirs et comprenant en général deux profils en C 7a, 7b se faisant face et entre lesquels sont disposés des ensembles de roulement, billes ou galets permettant le coulissement sans friction entre les deux profils. Un tel ensemble est, par exemple disponibles sous la marque Accuride™. L'un de ces deux profils, 7a, est vissé contre l'âme du guide 1, et l'autre, 7b, contre l'âme du coulisseau allongé 6. Des butées (non représentées) limitent la course du coulisseau 6 entre la position normale ou retirée (Fig 1) et une position écartée vers l'arrière (Fig 2). La longueur de la course peut être, de préférence, de l'ordre de 25 à 35 cm.

L'extrémité arrière du coulisseau 6 porte une plaque verticale 8 présentant un ou deux trous 9 formant palier, pour recevoir l'axe d'une grande roue arrière, à main courante circulaire. De façon générale ces roues de fauteuil roulant sont conçues pour être rapidement démontées et remontées. On peut, en variante, réaliser cette plaque d'un seul tenant avec le profil 6, obtenu par découpage et pliage d'une tôle.

A son extrémité avant, le coulisseau 6 présente, sur son aile horizontale 10, un dispositif d'immobilisation comprenant un corps ou fourreau 11 dont la base 12, plus large, est vissé sur l'aile horizontale du coulisseau, en alignement avec un trou de passage pratiqué dans l'aile du coulisseau 6. Dans ce corps peut coulisser verticalement une tige formant un cliquet 13 dont l'extrémité supérieure, qui émerge au-dessus du corps 11, présente une petite poignée de manoeuvre 14 permettant à l'utilisateur de tirer le cliquet fers le haut. L'extrémité inférieure du cliquet est sollicitée vers le bas par un ressort 15 et peut pénétrer et s'encliqueter dans des trous 16 pratiqués dans une plaque allongée de glissement 17 fixée sur l'âme horizontale du guide 1, lesdits trous 16 étant disposés respectivement à l'avant et à l'arrière du guide 1. La plaque 17 peut être, par exemple en cuivre ou en un matériau synthétique résistant. Lorsque le cliquet 13 est tiré vers le haut, il se dégage du trou 16 et le coulisseau 6 peut alors être déplacé entre ses deux positions avancée et reculée, l'extrémité inférieure du cliquet 13 glissant alors sur la plaque de glissement 17. Lorsqu'il arrive en face d'un trou 16, le ressort 15 repousse le cliquet dans le trou. En variante la plaque 17 peut être omise, les trous 16 étant alors pratiqués directement dans l'aile de du guide 1.

Au niveau de chacun des trous 16, l'aile du guide 1 présente une pièce latérale 18 repliée en forme de U et dont l'aile horizontale supérieure 19 porte un aimant 20 vissé sous cette aile. Les pièces 18 peuvent être rapportées sur le guide (Fig 1 et 2), ou, en variante découpées et pliées avec le guide (Fig. 3 et 4). Le corps 11 présente de ce côté une fente verticale qui laisse passer et guide une petite patte ferromagnétique horizontale 21 fixée sur la tige de cliquet 13. On comprend que, lorsque utilisateur tire le cliquet 13 vers le haut, la patte 21 vient se plaquer contre l'aimant 20 qui maintient ainsi le cliquet en position haute malgré la poussée du ressort 15. Si l'utilisateur déplace alors le coulisseau 6 par rapport au guide 1 en actionnant la roue 10 du fauteuil, la patte 21 se déplace tangentiellement à l'écart de cette pièce latérale 18 et échappe à l'aimant 20, de sorte que le ressort 15 peut alors repousser le cliquet 13 vers le bas jusqu'à glisser sur la plaque 17 du guide 1, puis s'encliqueter automatiquement s'il rencontre l'un des trous 16.

De préférence le guide 1 et le coulisseau télescopique 6 sont réalisés en un matériau amagnétique, par exemple en aluminium.

De façon avantageuse le kit selon l'invention peut présenter deux ensembles guide-coulisseau, de préférence préassemblés, pouvant être montés sur les deux côtés respectifs du fauteuil roulant.

Pour éviter des usinages et montages supplémentaires, on peut prévoir que les profils de guide et de coulisseau présentent, à l'avance, des trous de fixation des plaques 8 de montage de roue, des corps de cliquet 11, des pièces porte aimant 18 et des ensembles coulissants 7, disposés symétriquement par rapport au milieu du profil, de sorte que chaque profil puisse être utilisé indifféremment pour le côté droit ou le côté gauche du fauteuil.
Par ailleurs un frein usuel de grande roue de fauteuil, peut être monté en un emplacement pertinent du coulisseau.
Chaque ensemble guide-coulisseau peut être monté facilement sur un côté du fauteuil roulant, après dépose de sa grande roue, par simple montage puis serrage des mâchoires de fixation 5 sur une partie tubulaire horizontale du châssis de ce fauteuil, dans une position dans laquelle la portée ou palier de roue 9 se trouve à proximité du palier de roue du châssis. Il suffit ensuite de monter la roue dans le palier 9 et le dispositif est prêt à l'utilisation.
Lorsque, le dispositif selon l'invention étant monté sur le fauteuil roulant les roues étant en position normale de roulement et le cliquet 13 encliqueté dans le trou 16 avant, l'utilisateur soulève la poignée 14, ou les deux poignées 14 s'il veut reculer les deux roues,. Il peut alors actionner manuellement la roue ou les roues vers l'arrière jusqu'à l'encliquetage en position reculée, la roue ne formant alors plus d'obstacle dur le côté de l'assise du fauteuil. Pour ramener la ou les roues vers l'avant il procède de la même façon, en tournant la roue en sens inverse.
On se réfère aux Figures 5 et 6.
Le cliquet représenté comporte une patte 22 horizontale solidaire de la tige 13 guidé par la fente verticale du corps 12, qui empêche sa rotation et don le coté 23 faisant face à la pièce 18, est biseauté vers le haut. Dans un trou pratiqué dans la pièce 18 est guidée horizontalement une petite tige d'encliquetage 24 repoussée vers la tige 13 par un petit ressort 26 jusque dans la position représentée sur les figures où une tête de tige 25 butte contre la pièce 18. L'autre extrémité de la tige 24 est arrondie et, dans cette position, se trouve verticalement au-dessus du biseau de la patte 22 (Fig. 5). Lorsque l'utilisateur tire la poignée et la tige 13 vers le haut, la face biseautée de la patte22 repousse la tige de maintien 24 à l'encontre de son ressort, puis, une fois la patte 22 suffisamment élevée, la tige 24 est repoussée par son ressort, ce qui empêche la patte 22, et donc la tige 13 de descendre (Fig. 6). L'utilisateur peut alors lâcher la poignée 14 et manoeuvrer la roue du fauteuil pour faire coulisser le coulisseau 6, qui porte le cliquet 13, de sorte que la patte 22 s'éloigne horizontalement de la tige de maintien24 et se trouve alors repoussé vers la surface 17 du guide 1, sur laquelle elle glisse jusqu'à ce qu'elle rencontre l'autre trou 16, dans lequel elle s'encliquète. Conformément à l'invention, la tige 24 se trouve à une distance verticale suffisante de l'aile horizontale du coulisseau 6 pour que, lorsque l'extrémité inférieure du cliquet 13 glisse sur la pièce de glissement 17 lors du mouvement du coulisseau 6, la patte 22 puisse passer sous la tige 24 sans la heurter, à l'approche du trou 16.
La patte 22 peut être remplacée par une rondelle de surface supérieure conique, et d'un diamètre suffisant pour qu'en position haute, elle ne puisse retomber que lorsque la tige 13 est nettement décalée horizontalement par rapport au trou 16.
Le dispositif de maintien peut, en variante, présenter un cliquet de maintien en position haute, sous forme d'une simple lame élastique fixée au niveau de la partie 18, et convenablement recourbée por laisser monter une patte ou rondelle de cliquet 13, puis empêcher sa descente spontanée sous l'action du ressort de rappel 15, ou simplement du poids du cliquet 13, si l'on ne prévoit pas un tel ressort.Dans les exemples représentés l'ensemble selon l'invention peut être monté sur le côté du châssis du fauteuil, à l'extérieur de celui-ci. On peut également prévoir qu'il puisse être monté à l'intérieur du châssis, par exemple simplement en intervertissant les ensembles droit et gauche. Dans ce cas on peut prévoir une forme de poignée dépassant latéralement vers l'extérieur du côté du fauteuil, pour être facilement accessible à l'utilisateur assis dans le fauteuil.

## Revendications

1. Ensemble ou kit pouvant être monté sur un fauteuil routant à entrainement manuel pour handicapé moteur, possédant un cadre ou châssis, un siège, des roues ou roulettes antérieures et des roues arrière de grand diamètre à entrainement manuel, susceptibles d'être immobilisées par des freins de roue, ledit ensemble comprenant deux éléments télescopiques, à savoir un guide (1) sensiblement horizontal et un coulisseau télescopique de roue (6) présentant, vers son extrémité arrière, une partie (8) sur laquelle peut être montée la roue arrière, et déplaçable le long du guide (1) entre une position avancée normale de roulement et une position reculée, dépassant à l'arrière du guide (1), dans laquelle la roue arrière ne déborde plus sur le côté du siège, des dispositifs manuellement actionnables d'immobilisation du coulisseau dans ladite position avancée et dans ladite position reculée, lesdits dispositifs d'immobilisation comprenant un ou des cliquets (13) présentés par l'un desdits éléments et une ou des dépressions ou trous (16) présentés par l'autre élément, le ou lesdits cliquets (13) étant rappelés pour pouvoir s'encliqueter dans les trous (16) de l'autre élément lorsque le coulisseau (6) est en position avancée ou reculée, tout en pouvant être actionné manuellement par l'utilisateur pour se libérer du trou (16), **caractérisé en ce que** ledit ensemble comprend en outre un dispositif (20, 24) de maintien disposé au niveau du trou (16) pour maintenir le cliquet (13) en position libérée, et relâcher le cliquet (13) lorsque le mouvement du coulisseau (6) l'éloigné du trou (16) concerné, et donc du dispositif de maintien (20, 24), de sorte que le cliquet (13) se retrouve repoussé en direction de l'autre élément, et puisse pénétrer automatiquement dans le trou (16) rencontré lors du mouvement du coulisseau (6).

2. Ensemble selon la revendication 1, **caractérisé en ce que** ledispositif de maintien (20) est un disposttif magnétique à aimant maintenant le cliquet (13) dans sa position libérée, et le relâchant lorsque le coulisseau télescopique (6) s'éloigne du trou, (16) concerné.

3. Ensemble selon la revendication 1, **caractérisé en ce que** le dispositif de maintien (24) est un dispositif d'encliquetage mécanique maintenant le cliquet (13) dans sa position libérée, le mouvement du coulisseau télescopique (1,6) éloignant le cliquet (13) de son dispositif d'encliquetage (24), de sorte qu'il se trouve relâché.

4. Ensemble selon la revendication 2, **caractérisé en ce que** l'aimant (20) est capable de maintenir le cliquet (13) en position libérée et que le dispositif magnétique comporte aussi une partie ferromagnétique (21) maintenue par l'aimant, lorsque le cliquet est manuellement libéré, la translation du coulisseau séparant ensuite tangentiellement l'aimant (20) de la partie ferromagnétique (21), et libérant le cliquet qui se retrouve alors repoussé élastiquement.

5. Ensemble selon la revendication 4 caractérisé en ce le cliquet (13) porte ladite partie ferromagnétique (21), l'élément muni du ou des trous (16) portant, au niveau du ou des trous, un ou des aimants (20) contre lequel retenant le cliquet (13) en position libérée.

6. Ensemble selon la revendication 1, **caractérisé en ce que** qu'il comporte un corps (11) de guidage de cliquet dans lequel le cliquet coulissant (13) est rappelé par un ressort(15) en direction de l'élément présentant le trou (16), le cliquet (13) présentant une patte ou rondelle ferromagnétique (21) venant se plaquer contre un aimant (20) lors du mouvement axial de libération du cliquet, une tige d'encliquetage (24) étant élastiquement repoussée sous ladite patte ou rondelle (21) pour empêcher le retour du cliquet (13) vers le trou (16).

7. Ensemble selon la revendication 2, **caractérisé en ce que** les éléments (1,6) sont des profilés comportant une âme verticale et une aile, un dispositif télescopique (7) étant monté entre les deux âmes, l'aile de l'un des éléments, notamment le guide (6), présentant deux trous d'immobilisation (16) vers ses deux extrémités, ainsi qu'une pièce (18) support d'aimant ou de partie ferromagnétique au niveau de chaque trou (16), l'aile de l'autre élément, notamment le coulisseau (6), présentant un corps (11) de guidage de cliquet dans lequel le cliquet coulissant (13) est rappelé par un ressort (15) en direction de l'aile de l'élément présentant le trou, le cliquet présentant une patte ferromagnétique (21) pouvant être maintenue par l'aimant (20) lorsque le cliquet est tiré à l'encontre du ressort.

8. Ensemble selon l'une des revendication 1 et 3, **caractérisé en ce que** qu'il comporte un corps (11) de guidage de cliquet dans lequel le cliquet coulissant (13) est rappelé par un ressort (15) en direction de l'élément présentant le trou (16), le cliquet (13) présentant une patte ou rondelle (22) ayant une surface biseautée ou conique (23) pouvant repousser une tige d'encliquetage (24) lors du mouvement axial de libération du cliquet, ladite tige d'encliquetage (24) étant élastiquement repoussée sous ladite patte ou rondelle (22) pour empêcher le retour du cliquet (13) vers le trou (16).

9. Ensemble selon la revendication 8, **caractérisé en ce que** ladite tige d'encliquetage (24) coulisse vers le cliquet (13) dans une pièce ou partie (18) de l'élément (1) présentant le trou (16)

10. Ensemble selon l'une des revendications 1 à 9, **caractérisé en ce qu'**un seul cliquet (13) est porté par le coulisseau (6), le guide (1) présentant les trous d'immobilisation (16) en positions avancée et reculée, le cliquet (13) glissant sur le guide (1) entre les trous, le guide (1) présentant, au niveau de chaque trou (16), le dispositif de maintien (20, 24) pouvant maintenir le cliquet (13) en position libérée lorsque l'utilisateur a actionné le cliquet (13).

11. Ensemble selon l'une des revendications 1 à 10, **caractérisé en ce que** le cliquet coulissant (13) est disposé en position sensiblement verticale.

12. Ensemble selon l'une des revendications 1 à 11, **caractérisé en ce que** les dépressions ou trous (16) sont pratiqués dans une plaque de glissement allongée (17) porté par l'élément correspondant, notamment le guide, le cliquet (13) glissant sur la plaque (17) lors du mouvement du coulisseau (6).

13. Ensemble selon l'une des revendications 1 à 12 **caractérisé en ce que** les éléments (1,6) sont en matériau amagnétique, notamment en aluminium.

14. Ensemble selon l'une des revendication 1 à 13 **caractérisé en ce qu'**il comporte un frein de roue arrière déplaçable avec le coulisseau de roue (6), permettant d'immobiliser la roue arrière en toute position du coulisseau de roue (6) le long du guide (1).

15. Kit comprenant deux ensembles selon l'une des revendications 1 à 14, agencés pour être montés à droite, respectivement à gauche d'un châssis de fauteuil roulant.

## Patentansprüche

1. Bausatz oder Set der an einem handgetriebenen Rollstuhl für eine körperbehinderte Person montiert werden kann, der einen Rahmen oder ein Chassis, einen Sitz, Vorderräder oder Rollen und durch Radbremsen anhaltbare handgetriebene Hinterräder von großem Durchmesser umfasst, wobei der Bausatz zwei Teleskopkomponenten umfasst, nämlich eine im Wesentlichen horizontale Führungsvorrichtung (1) und einen Teleskopschieber (6), der an seinem hinteren Ende einen Bauteil (8) aufweist an dem das Hinterrad montiert werden kann, und der entlang dieser Führung (1) zwischen eine vorgerückten normalen Laufstellung und eine zurückgezogenen Stellung, in der er aus dem hinteren Ende der Führung (1) herausragt und in der das Hinterrad nicht mehr in die Seite des Sitzes ragt, bewegbar ist, handbetätigbare Vorrichtungen zum Festlegen des Schiebers an diesen vorgerückten und zurückgezogenen Stellungen, wobei diese Festlegungsvorrichtungen eine oder mehrere Sperrklinken (13) auf einer Komponente und eine oder mehrere Vertiefungen oder Löcher (16) auf der anderen Komponente aufweisen, wobei die Sperrklinke (13) zurückgeschoben wird, um in die Löcher (16) des anderen Komponenten einzurasten, wenn sich der Schieber (6) an der vor- oder zurückgezogenen Stellungen befindet, während sie noch manuell vom Benutzer betätigt werden kann um aus dem Loch (16) herausgefahren zu werden, **dadurch gekennzeichnet, dass** der Bausatz ferner eine Haltevorrichtung (20, 24) aufweist, die im Bereich des Lochs (16) angeordnet ist, um die Sperrklinke (13) in freier Position zu halten, und die Sperrklinke (13) loslassen wenn die Bewegung des Schiebers (6) sie von dem betreffendem Loch (16) und dementsprechend von der Haltevorrichtung (20, 24) entfernt, sodass die Sperrklinke (13) in Richtung des anderen Komponenten zurückgedrückt wird und automatisch in das während der Bewegung des Schiebers (6) getroffenen Loch (16) einrasten kann.

2. Bausatz nach Anspruch 1, **dadurch gekennzeichnet, dass** die Haltevorrichtung (20) eine Magnetvorrichtung mit Magnet ist, die die Sperrklinke (13) in ihre freie Position hält und sie freigibt, wenn der Teleskopschieber (6) sich vom Loch (16) entfernt.

3. Bausatz nach Anspruch 1, **dadurch gekennzeichnet, dass** die Haltevorrichtung (24) eine mechanische Rasteinrichtung ist, die die Sperrklinke (13) in ihrer freie Position hält, wobei die Bewegung des Teleskopschiebers (1,6) die Sperrklinke (13) von ihrer Rasteinrichtung (24) entfernt, so dass sie freigegeben wird.

4. Bausatz nach Anspruch 2, **dadurch gekennzeichnet, dass** der Magnet (20) die Sperrklinke (13) in der freien Position halten kann und dass die Magnetvorrichtung auch einen ferromagnetischen Teil (21) aufweist, der von dem Magneten gehalten wird wenn die Sperrklinke manuell freigegeben wird, wobei die Translation des Schiebers dann den Magneten (20) tangential vom ferromagnetischen Teil (21) abtrennt und die Sperrklinke frei macht, wobei sie dann elastisch zurückgeschoben wird.

5. Bausatz nach Anspruch 4, **dadurch gekennzeichnet, dass** die Sperrklinke (13) das ferromagnetischen Teil (21) trägt, wobei die mit einem oder mehreren Löchern (16) versehene Komponente, im Bereich des oder der Löchern, einen oder mehrere Magnete (20) trägt, gegen die die Sperrklinke (13) in der freien Position gehalten wird.

6. Bausatz nach Anspruch 1, **dadurch gekennzeichnet, dass** sie einen Sperrklinkenführungskörper (11) aufweist, in dem die gleitende Sperrklinke (13) durch eine Feder (15) in Richtung der das Loch aufweisenden Komponente (16) zurückgedrückt wird, wobei die Sperrklinke (13) eine ferromagnetische Nase oder Scheibe (21) aufweist, die während der axialen Freigabebewegung der Sperrklinke sich an einen Magneten (20) presst, wobei ein Sicherungsstift (24) elastisch unter die Nase oder Scheibe (21) zurückgedrückt wird, um die Rückkehr der Sperrklinke (13) zum Loch (16) zu verhindern.

7. Bausatz nach Anspruch 2, **dadurch gekennzeichnet, dass** die Komponenten (1,6) Profile sind, die einen senkrechten Steg und einen Flügel umfassen, wobei zwischen den beiden Stegen eine Teleskopvorrichtung (7) angebracht ist, wobei der Flügel einer der Komponenten, insbesondere die Führungskomponente (6), an ihren beiden Enden zwei Festlegungslöchern (16), sowie, bei jedem Loch (16), einen Magneten oder ferromagnetischen Teil tragendes Stück(18) aufweist, wobei der Flügel der anderen Komponente, insbesondere des Schiebers (6), einen Sperrklinkenführungskörper (11) aufweist, in dem die gleitende Sperrklinke (13) durch eine Feder (15) in Richtung des mit dem Loch versehenen Flügel des Schiebers vorgespannt ist, wobei die Sperrklinke eine ferromagnetische Nase (21) aufweist, die vom Magneten (20) gehalten werden kann, wenn die Sperrklinke gegen die Feder gezogen wird.

8. Bausatz nach einem der Ansprüche 1 und 3, **dadurch gekennzeichnet, dass** er einen Sperrklinkenführungskörper (11) aufweist, in dem die gleitende Sperrklinke (13) durch eine Feder (15) gegen die das Loch aufweisenden Komponente (16) gedrückt wird, wobei die Sperrklinke (13) eine Nase oder Scheibe (22) mit einer abgeschrägte oder konischen Oberfläche (23) aufweist, die während der axialen Freigabebewegung der Sperrklinke einen Sicherungsstift (24) zurückdruckt, wobei der Sicherungsstift (24) elastisch unter die Nase oder Scheibe (22) gedrückt wird, um ein Zurückkehren der Sperrklinke (13) in das Loch (16) zu verhindern.

9. Bausatz nach Anspruch 8, **dadurch gekennzeichnet, dass** der besagte Sicherungsstift (24) in einem Stück oder Teil (18) der das Loch (16) aufweisenden Komponente (1) in Richtung der Sperrklinke (13) gleitet.

10. Bausatz nach einem der Ansprüche 1 bis 9, **dadurch gekennzeichnet, dass** eine einzige Sperrklinke (13) vom Schieber (6) getragen wird, wobei die Führung (1) die zum Festlegen an den vorgerückten und zurückgezogenen Stellungen dienenden Löcher (16) aufweist, wobei die Sperrklinke (13) auf der Führung (1) zwischen den Löchern gleitet, wobei die Führung (1) im Bereich jedem Loch (16) die Haltevorrichtung (20, 24) aufweist, die die Sperrklinke (13) in freier Position halten kann wenn der Benutzer die Sperrklinke (13) betätigt hat.

11. Bausatz nach einem der Ansprüche 1 bis 10, **dadurch gekennzeichnet, dass** die Sperrklinke (13) in einer im Wesentlichen vertikalen Position angeordnet ist.

12. Bausatz nach einem der Ansprüche 1 bis 11, **dadurch gekennzeichnet, dass** die Vertiefungen oder Löcher (16) in einer länglichen Gleitplatte (17) ausgebildet sind, die von der entsprechenden Komponente, insbesondere der Führung, getragen wird, wobei die Sperrklinke (13) während der Bewegung des Schiebers (6) auf der Platte (17) gleitet.

13. Bausatz nach einem der Ansprüche 1 bis 12, **dadurch gekennzeichnet, dass** die Komponenten (1,6) aus nichtmagnetischem Material, insbesondere Aluminium, gefertigt sind.

14. Bausatz nach einem der Ansprüche 1 bis 13, **dadurch gekennzeichnet, dass** er eine mit dem Radschieber (6) bewegbare Hinterradbremse zum Feststellen des Hinterrades in jeder beliebigen Position des Radschiebers (6) entlang der Führung (1) aufweist.

15. Set mit zwei Bausätzen nach einem der Ansprüche 1 bis 14, die zur Montage rechts bzw. links an einem Rollstuhlrahmen angeordnet sind.

## Claims

1. An assembly or kit which can be mounted on a hand driven wheel chair for a person with motor disability, which comprises a frame or chassis, a seat, front wheels or rollers and hand driven large diameter rear wheels which can be immobilized by wheel brakes, said assembly comprising two telescopic components, namely a substantially horizontal guide (1) and a telescopic wheel slide (6) comprising, at its rear end, a portion (8) on which the rear wheel can be mounted and which is movable along the guide (1) between an advanced normal running location and a retracted location which protrudes from the rear end of the guide (1) and where the rear wheel does no more project into the side of the seat, hand operable devices for immobilizing the slide at said advanced location and at said retracted location, said immobilizing devices comprising one or several ratchets (13) exhibited by one component, and one or several depressions or holes (16) exhibited by the other component, wherein the ratchet(s) (13) is (are) brought back in order to click into the holes (16) of the other component when the slide (6) is located in advanced or retracted location while still being manually operable by the user to be backed out from the hole (16), **characterized in that** said assembly further comprises a holding device (20, 24) located at the hole (16) level to hold the ratchet (13) in free position and release the ratchet (13) when the movement of the slide (6) moves it away from the related hole (16) and accordingly from the holding device (20, 24), whereby the ratchet (13) is pushed back toward the other component and can automatically enter the hole (16) it meets during the movement of the slide (6).

2. An assembly according to claim 1, **characterized in that** the holding device (20) is a magnetic device with magnet holding the ratchet (13) in its free position, and releasing it when the telescopic slide (6) moves away from the related hole (16).

3. An assembly according to claim 1, **characterized in that** the holding device (24) is a mechanical locking device holding the ratchet (13) in its free position, wherein the movement of the telescopic slide moves the ratchet (13) away from its locking device (24) whereby it is released.

4. An assembly according to claim 2, **characterized in that** the magnet (20) can hold the ratchet (13) in free position, and **in that** the magnetic device also comprises a ferromagnetic portion (21) which is hold by the magnet as the ratchet is manually released, wherein the translational movement of the slide tangentially removes the magnet (20) from the ferromagnetic portion (21) and disengages the ratchet which is then elastically pushed back.

5. An assembly according to claim 4, **characterized in that** the ratchet (13) bears the ferromagnetic portion (21), and the hole or holes (16) exhibiting component bears, at the hole level, one or several magnets (20) to hold the ratchet (13) in its free position.

6. An assembly according to claim 1, **characterized in that** it comprises a ratchet guidance body (11) in which a sliding ratchet (13) is biased by a spring (15) toward the hole (16) exhibiting component, wherein the ratchet exhibits a ferromagnetic lug or washer (21) which abuts against a magnet (20) on the axial release move of the ratchet, wherein a click rod (24) is elastically pushed back under said lug or washer (21) to prevent the ratchet (13) to return to the hole (16).

7. An assembly according to claim 2, **characterized in that** the components (1,6) are profiles comprising a vertical web section and a wing section, with a telescopic device (7) mounted between the two web sections, wherein the web section of one component, especially the guide (6), exhibits two immobilizing holes (16) toward its two ends as well as a magnet or ferromagnetic portion supporting piece (18) at the level of each hole (16), and the wing section of the other component, especially the slide (6), exhibits a ratchet guidance body (11) in which the sliding ratchet (13) is biased by a spring (15) toward the wing section of the hole exhibiting component, wherein the ratchet exhibits a ferromagnetic lug (21) which can be hold by the magnet (20) as the ratchet is pulled against the spring.

8. An assembly according to one of claims 1 and 3, **characterized in that** it comprises a ratchet guidance body (11) in which a sliding ratchet (13) is biased by a spring (15) toward the hole (16) exhibiting component, wherein the ratchet (13) exhibits a lug or washer (22) with a bevelled or tapered surface which is able to push back a click rod (24) on the axial ratchet releasing move, said click rod (24) being elastically repelled under said lug or washer (22) to prevent the ratchet (13) to return to the hole (16).

9. An assembly according to claim 8, **characterized in that** said click rod (24) slides toward the ratchet (13) within a piece or portion (18) of the component (1) which exhibits the hole (16).

10. An assembly according to one of claims 1 to 9, **characterized in that** the slide (6) bears only one ratchet (13) and the guide (1) has immobilizing holes for advanced and retracted locations, wherein the ratchet (13) slips on the guide (1) between the holes, the guide (1) exhibiting, at the level of each hole (16), the holding device (20, 24) which holds the ratchet (13) in free position once the user actuated the ratchet (13).

11. An assembly according to one of claims 1 to 10, **characterized in that** the sliding ratchet (13) is mounted in a substantially vertical position.

12. An assembly according to one of claims 1 to 11, **characterized in that** the depressions or holes (16) are formed in an elongated slip plate (17) supported by the relative component, especially the guide, wherein the ratchet (13) slips on the plate (17) when the slide (6) is moving.

13. An assembly according to one of claims 1 to 12, **characterized in that** the components (1, 6) are made in a nonmagnetic material, especially aluminium.

14. An assembly according to one of claims 1 to 13, **characterized in that** it comprises a rear wheel brake which moves with the wheel slide (6), and allows to immobilize the rear wheel at any location of the wheel slide (6) along the guide (1).

15. A kit comprising two assemblies according to one of claims 1 to 14, arranged to be mounted on the right, respectively on the left of a chassis of a wheel chair.
